# FASCICULE DE BREVET EUROPEEN

(11) **EP 4 263 956 B1**
(45) Date de publication et mention de la délivrance du brevet: **13.05.2026**
(21) Numéro de dépôt: 21848179.4
(22) Date de dépôt: 15.12.2021
(51) Int. Cl.: E02F 3/88, E02F 3/92, E02F 9/24

(54) **SYSTEME DE CREUSAGE D'UNE TRANCHEE DANS UN SOL IMMERGE, ET PROCEDE DE CREUSAGE ASSOCIE**
SYSTEM ZUM AUSHEBEN EINES GRABENS IN UNTERGETAUCHTEM BODEN UND ZUGEHÖRIGES AUSGRABUNGSVERFAHREN
SYSTEM FOR EXCAVATING A TRENCH IN SUBMERGED GROUND AND ASSOCIATED EXCAVATION METHOD

(30) Priorité: 18.12.2020 FR 2013652
(43) Date de publication de la demande: 25.10.2023
(73) Titulaire: Orange, 92130 Issy-les-Moulineaux (FR)
(72) Inventeur: CONIGLIARO, Georges Denis, 83512 La Seyne Sur Mer (FR); REYMOND, Pascal, 13710 Fuveau (FR); JEDDAI, Ali, 13710 Fuveau (FR)
(74) Mandataire: Cabinet Beau de Loménie
(86) Numéro de dépôt international: PCT/FR2021/052349
(87) Numéro de publication internationale: WO 2022/129792

(56) Documents cités:
- CN-A- 108 019 564
- CN-B- 108 915 010
- FR-A1- 3 030 587
- P. VINCENT-BROWN: "Protection of Submarine Cables", BRITISH TELECOMMUNICATIONS ENGINEERING, 2 October 1983 (1983-10-02) - 2 October 1983 (1983-10-02), pages 145 - 151, XP001701271

## Description

### Domaine Technique

La présente invention se rapporte au domaine général de l'ensouillage, et concerne notamment un système de creusage d'une tranchée dans un sol immergé dans de l'eau, par exemple un sol marin.

L'invention s'applique notamment, mais de façon non exclusive, au creusage d'une tranchée dans un sol immergé en eaux peu profondes, typiquement un sol marin positionné à moins de cinquante mètres de la surface de l'eau (par exemple aux alentours d'une bordure de plage).

### Technique antérieure

De façon connue, l'ensouillage d'une canalisation sous-marine est réalisé au moyen d'un système comprenant notamment un dispositif de creusage apte à creuser des tranchées dans le sol marin.

Plus précisément, un tel dispositif de creusage est apte à se déplacer sur le sol marin, tout en creusant le sol marin en utilisant de l'eau sous pression, de sorte à creuser une tranchée.

Le dispositif de creusage est alimenté en eau sous pression par une pompe positionnée sur le pont d'un bateau, une conduite d'alimentation reliant le dispositif de creusage à la pompe.

Un tel système est cependant peu adapté à l'ensouillage d'une canalisation en eaux peu profondes. En effet, en raison de ses dimensions, le bateau sur lequel est positionnée la pompe ne peut naviguer en eaux peu profondes, et doit ainsi rester au large. Une longue conduite d'alimentation doit alors être utilisée, ceci impliquant une perte d'efficacité dans le creusage.

Il existe donc un besoin pour une solution permettant de creuser efficacement une tranchée dans un sol marin en eaux peu profondes.

Le document CN 108 019 564 A est un exemple d'art antérieur.

### Exposé de l'invention

La présente invention concerne un système de creusage d'une tranchée dans un sol immergé dans de l'eau, ledit système comprenant un dispositif de creusage comprenant :
- des moyens de déplacement aptes à déplacer ledit dispositif de creusage sur le sol immergé,
- des moyens de creusage aptes à être alimentés en eau sous pression et à creuser le sol immergé en utilisant l'eau sous pression,
ledit système comprenant en outre des moyens de commande configurés pour commander les moyens de déplacement et des moyens d'alimentation configurés pour alimenter en eau sous pression les moyens de creusage, caractérisé en ce que les moyens d'alimentation comprennent au moins une turbine de type hydrojet, ladite au moins une turbine de type hydrojet étant positionnée sur des moyens de flottaison adaptés pour positionner une entrée d'eau de ladite au moins une turbine de type hydrojet immergée dans l'eau.

La grande puissance de la turbine de type hydrojet permet au dispositif de creusage de creuser efficacement le sol immergé. En outre, les dimensions de la turbine de type hydrojet permettent son utilisation en eaux peu profondes.

La turbine de type hydrojet peut ainsi être positionnée près du dispositif de creusage, même dans des eaux peu profondes, ce qui permet de mieux récupérer la puissance de la turbine de type hydrojet.

Dans un mode de réalisation particulier, le système de creusage comprend au moins une motomarine comprenant ladite au moins une turbine de type hydrojet et les moyens de flottaison.

La motomarine est un matériel courant, léger (environ 300 kilogrammes), maniable et facilement transportable. De plus, la motomarine permet de positionner la turbine de type hydrojet près du dispositif de creusage, même dans des eaux peu profondes, ce qui permet de mieux récupérer la puissance de la turbine de type hydrojet.

Dans un mode de réalisation particulier, le système de creusage comprend en outre des moyens de détection, aptes à détecter une canalisation positionnée sur le sol immergé,
les moyens de commande étant aptes à commander les moyens de déplacement de sorte à creuser le sol immergé en dessous de la canalisation.

Dans un mode de réalisation particulier, le système de creusage comprend en outre :
- des premiers moyens d'obtention aptes à obtenir la position du dispositif de creusage,
- des deuxièmes moyens d'obtention aptes à obtenir la profondeur de l'eau à ladite position du dispositif de creusage, par émission et réception d'ondes acoustiques,
les moyens de commande étant aptes à commander les moyens de déplacement en fonction de la position obtenue et/ou de la profondeur obtenue.

La mesure de la profondeur à l'aide d'ondes acoustiques, permise par la faible profondeur de l'eau, permet aux moyens de commande de commander efficacement les moyens de déplacement du dispositif de creusage.

Dans un mode de réalisation particulier :
- les moyens de commande sont positionnés sur un bateau,
- les deuxièmes moyens d'obtention sont positionnés au niveau de la surface de l'eau à la position du dispositif de creusage,
les deuxièmes moyens d'obtention étant aptes à transmettre la profondeur obtenue aux moyens de commande via ondes radio.

Dans un mode de réalisation particulier, le dispositif de creusage est un robot trancheur.

Dans un mode de réalisation particulier, le système de creusage comprend des premiers moyens de connexion aptes à connecter les moyens de creusage à la turbine de type hydrojet, prenant la forme d'une canalisation dont la longueur est inférieure à trente mètres.

La faible longueur de la canalisation permet de limiter les pertes de puissance entre la turbine et les moyens de creusage.

L'invention concerne de plus un procédé de creusage d'une tranchée dans un sol immergé dans de l'eau, comprenant les étapes suivantes :
- commande, par des moyens de commande, de moyens de déplacement d'un dispositif de creusage, de sorte à déplacer ledit dispositif de creusage sur le sol immergé,
- alimentation en eau sous pression, par des moyens d'alimentation, de moyens de creusage dudit dispositif de creusage, le sol immergé étant creusé par les moyens de creusage en utilisant l'eau sous pression, les moyens d'alimentation comprenant au moins une turbine de type hydrojet, ladite au moins une turbine de type hydrojet étant positionnée sur des moyens de flottaison adaptés pour positionner une entrée d'eau de ladite au moins une turbine de type hydrojet immergée dans l'eau.

Les avantages énoncés pour le système de creusage tel que décrit précédemment sont transposables directement au procédé de creusage.

Dans un mode de réalisation particulier, le procédé comprend en outre l'étape suivante :
- détection d'une canalisation positionnée sur le sol immergé,
les moyens de déplacement étant commandés de sorte que les moyens de creusage creusent le sol immergé en dessous de la canalisation.

Dans un mode de réalisation particulier, le procédé comprend en outre les étapes suivantes :
- obtention de la position du dispositif de creusage,
- obtention de la profondeur de l'eau à ladite position du dispositif de creusage, par émission et réception d'ondes acoustiques,
la commande des moyens de déplacement étant réalisée en fonction de la position obtenue et/ou de la profondeur obtenue.

Dans un mode de réalisation particulier,
- les moyens de commande sont positionnés sur un bateau,
- l'obtention de la profondeur est mise en œuvre par des moyens de d'obtention dits deuxièmes moyens d'obtention, positionnés au niveau de la surface de l'eau à la position du dispositif de creusage,
le procédé comprenant en outre une transmission de la profondeur mesurée par les deuxièmes moyens d'obtention aux moyens de commande via ondes radio.

### Brève description des dessins

D'autres caractéristiques et avantages de la présente invention ressortiront de la description faite ci-dessous, en référence aux dessins annexés qui en illustrent un exemple de réalisation dépourvu de tout caractère limitatif. Sur les figures :
[Fig. 1] La figure 1 représente, de manière schématique, un système de creusage selon un exemple de mode de réalisation de l'invention ;
[Fig. 2] La figure 2 représente, de manière schématique, une turbine de type hydrojet d'un système de creusage selon un exemple de mode de réalisation de l'invention ;
[Fig. 3] La figure 3 représente, sous forme d'organigramme, les principales étapes d'un procédé de creusage selon un exemple de mode de réalisation de l'invention ;
[Fig. 4] La figure 4 représente, de manière schématique, un système de creusage selon un autre exemple de mode de réalisation de l'invention ;
[Fig. 5] La figure 5 représente, de manière schématique, le système de creusage de la figure 4 ;
[Fig. 6] La figure 6 représente, de manière schématique, un dispositif de creusage d'un système de creusage selon un exemple de mode de réalisation de l'invention.

### Description des modes de réalisation

L'invention concerne un système de creusage d'une tranchée dans un sol immergé dans de l'eau, par exemple un sol marin.

L'invention s'applique notamment, mais de façon non exclusive, au creusage d'une tranchée dans un sol immergé en eaux peu profondes, typiquement un sol marin positionné à moins de cinquante mètres de la surface de l'eau (par exemple aux alentours d'une bordure de plage).

La **figure 1** représente, de manière schématique, un exemple de mode de réalisation d'un système de creusage 100 selon l'invention.

Le système de creusage 100 comprend un dispositif de creusage 110. Ce dispositif de creusage 110 est adapté pour être immergé dans l'eau E et être positionné contre le sol S immergé.

Un exemple de dispositif de creusage 110 est représenté schématiquement en **figure 6****.**

Le dispositif de creusage 110 comprend des moyens de déplacement 112 aptes à déplacer ledit dispositif de creusage 110 sur le sol S immergé.

Les moyens de déplacement 112 comprennent par exemple une ou plusieurs roues, une ou plusieurs chenilles, et/ou un ou plusieurs patins.

En outre, le dispositif de creusage 110 comprend des moyens de creusage 116 aptes à être alimentés en eau sous pression et à creuser le sol S immergé en utilisant cette eau sous pression.

Les moyens de creusage 116 comprennent typiquement un ou plusieurs buses, chaque buse étant adaptée pour concentrer un jet d'eau sous pression, le jet d'eau permettant de creuser le sol S immergé.

Le dispositif de creusage 110 peut aussi comprendre des moyens de détection 114 configurés pour détecter une canalisation C (par exemple un câble) positionnée sur le sol S immergé. Par exemple, les moyens de détection 114 comprennent un capteur TSS (acronyme de « Turbidity, Suspended Solids », en terminologie anglo-saxonne).

Le dispositif de creusage 110 est typiquement un robot trancheur (« trencher », en terminologie anglo-saxonne), ou un robot de type luge (« sledge », en terminologie anglo-saxonne).

Le système de creusage 100 comprend en outre des moyens de commande 120 configurés pour commander les moyens de déplacement 112 du dispositif de creusage 110.

Les moyens de commande 120 peuvent comprendre un poste de commande 122, pouvant être positionné sur un bateau B. Le bateau B est positionné en eaux profondes, c'est-à-dire typiquement à une distance supérieure à 50 mètres ou 100 mètres du rivage R.

En outre, les moyens de commande 120 comprennent typiquement un moteur 124, le moteur pouvant être positionné sur le rivage R (voir figures 4 et 5) typiquement lorsque le dispositif de creusage 110 est un robot de type luge, sur le bateau B ou sur le dispositif de creusage 110 (typiquement lorsque le dispositif de creusage 110 est un robot trancheur).

Selon d'autres modes de réalisation, les moyens de commande 120 peuvent être placés dans un poste de commande positionné à terre, par exemple sur une plage.

De plus, le système de creusage 100 comprend des moyens d'alimentation 130 configurés pour alimenter les moyens de creusage 116 en eau sous pression.

Les moyens d'alimentation 130 comprennent au moins une turbine 140 de type hydrojet. Il sera considéré dans la suite de la description que les moyens d'alimentation 130 comprennent une turbine 140 de type hydrojet. Les moyens d'alimentation 130 peuvent toutefois comprendre une ou plusieurs turbines 140 de type hydrojet supplémentaires, les turbines 140 de type hydrojet des moyens d'alimentation 130 étant couplées par des moyens de raccordement de conduite.

Comme le montre la **figure 2****,** la turbine 140 de type hydrojet comprend typiquement une conduite 141 dans laquelle est positionnée une hélice 142 reliée à un moteur 143 par un arbre de transmission 144. La conduite 141 comprend une entrée d'eau 145 et débouche sur une tuyère 146. La tuyère 146 comprend une sortie d'eau 147, le diamètre de la sortie d'eau 147 étant plus petit que le diamètre de la partie de la tuyère 146 reliée à la conduite 141.

En outre, les moyens d'alimentation 130 comprennent des moyens de flottaison 132, sur lesquels est positionnée la turbine 140 de type hydrojet. Les moyens de flottaison 132 sont adaptés pour positionner et maintenir l'entrée d'eau 145 de la turbine 140 immergée dans l'eau. Lorsque la turbine fonctionne, l'entrée d'eau 145 est typiquement positionnée à une distance de la surface de l'eau d'au minimum environ 20 cm. Il est ainsi possible de positionner la turbine 140 près du dispositif de creusage, même dans des eaux peu profondes, le minimum de profondeur d'eau nécessaire pour le fonctionnement de la turbine étant d'environ 20 cm. Bien entendu, en fonction de la turbine utilisée, le minimum de profondeur d'eau peut être diffèrent.

Dans un mode de réalisation, le système de creusage 100 comprend une motomarine 150, aussi appelée scooter des mers ou connue sous de nom de « Jet Ski » (marque déposée). La motomarine 150 comprend alors les moyens d'alimentation 130 et donc la turbine 140 de type hydrojet et les moyens de flottaison 132, la coque de la motomarine 150 formant les moyens de flottaison 132.

Le système de creusage 100 peut en outre comprendre des premiers moyens de connexion 160 aptes à connecter les moyens de creusage 116 du dispositif de creusage 110 à la turbine 140 de type hydrojet.

Les premiers moyens de connexion 160 peuvent prendre la forme d'une canalisation, qui est par exemple un tuyau souple. Une première extrémité de la canalisation 160 est raccordée à la sortie d'eau 147 de la turbine 140 et une deuxième extrémité est raccordée à une entrée d'eau des moyens de creusage 116.

La longueur de la canalisation est typiquement inférieure à trente mètres, et est par exemple de 20 mètres. Cette faible longueur de canalisation permet de limiter les pertes de puissance entre la turbine 140 et les moyens de creusage 116.

Le système de creusage 110 peut aussi comprendre des deuxièmes moyens de connexion 170 aptes à connecter électriquement les moyens de commande 120 au dispositif de creusage 110. Les deuxièmes moyens de connexion 170 prennent typiquement la forme d'un câble comprenant un ou plusieurs fils électriques et/ou fibres optiques, appelé « cordon ombilical ».

Le système de creusage peut comprendre des premiers moyens d'obtention 180, aptes à obtenir la position du dispositif de creusage 110 et/ou des deuxièmes moyens d'obtention 190 aptes à obtenir la profondeur de l'eau à la position du dispositif de creusage 110.

Les premiers moyens d'obtention 180 sont typiquement fixés au dispositif de creusage 110 et sont par exemple une caméra.

Les deuxièmes moyens d'obtention 190 sont par exemple un émetteur-récepteur d'ondes acoustiques, adapté pour être positionné à la surface de l'eau au-dessus du dispositif de creusage 110.

Les premiers moyens d'obtention 180 et/ou les deuxièmes moyens d'obtention 190 sont configurés pour transmettre respectivement la position obtenue et/ou la profondeur obtenue aux moyens de commande 120, les moyens de commande 120 étant alors aptes à connaitre l'avancement du dispositif de creusage 110. Les moyens de commande 120 sont configurés pour commander les moyens de déplacement 112 du dispositif de creusage 110 en fonction de la position et/ou de la profondeur obtenues, ainsi qu'en fonction de la position de la canalisation détectée. Les commandes transmises aux moyens de déplacement 112 sont déterminées à partir de ces informations notamment parce que la réponse du dispositif de creusage 110 aux commandes est différente lorsque celui-ci est entièrement immergé et lorsqu'il commence à sortir de l'eau en montant sur le rivage.

Les premiers moyens d'obtention 180 sont typiquement configurés pour transmettre la position obtenue aux moyens de commande 120 via une connexion filaire, par exemple via une fibre optique des deuxièmes moyens de connexion 170.

Les deuxièmes moyens d'obtention 190 sont typiquement configurés pour transmettre la profondeur obtenue aux moyens de commande 120 par ondes radio.

La **figure 3** représente un procédé de creusage d'une tranchée dans un sol S immergé dans de l'eau, tel qu'un sol marin. Ce procédé est mis en œuvre par un système de creusage conforme à un exemple de mode de réalisation de l'invention, tel que le système de creusage 100 de la figure 1.

Le procédé de creusage est typiquement mis en œuvre après la mise en œuvre d'un procédé de dépose d'une canalisation C sur le sol S immergé, la canalisation C étant adaptée pour être enfouie dans le sol S (« ensouillée »).

Dans une étape E300, le dispositif de creusage 110 est immergé dans l'eau E afin d'être positionné contre le sol S immergé.

Dans une étape E310, les moyens de détection 114 du dispositif de creusage 110 détectent la canalisation C ayant préalablement été déposée sur le sol S. Les moyens de détection 114 peuvent alors transmettre une ou plusieurs données de positionnement de la canalisation C aux moyens de commande 120, typiquement via les deuxièmes moyens de connexion 170.

En outre, dans une étape E320, les premiers moyens d'obtention 180 obtiennent la position PO du dispositif de creusage 110. La position PO obtenue est ensuite typiquement transmise aux moyens de commande 120 via les deuxièmes moyens de connexion 170, par exemple via une fibre optique des deuxièmes moyens de connexion 170.

Dans une étape E330, les deuxièmes moyens d'obtention 190 obtiennent la profondeur PR de l'eau E à la position PO du dispositif de creusage 110, typiquement la position PO obtenue à l'étape E320.

L'obtention de la profondeur PR est par exemple réalisée par un émetteur-récepteur 190 d'ondes acoustiques, positionné à la surface de l'eau E au-dessus du dispositif de creusage 110. L'émetteur-récepteur 190 émet une onde acoustique puis réceptionne l'onde acoustique réfléchie par le sol S, le temps écoulé entre l'émission de l'onde acoustique et la réception de l'onde acoustique réfléchie permettant de calculer la profondeur PR de l'eau E.

La profondeur PR obtenue est ensuite transmise aux moyens de commande 120, typiquement via ondes radio.

Dans une étape E340, les moyens de commande 120 commandent les moyens de déplacement 112 du dispositif de creusage 110, de sorte à déplacer le dispositif de creusage 110 sur le sol S, typiquement en fonction de la ou des données de positionnement du câble ou de la canalisation transmises à l'étape E310, de la position du dispositif de creusage 110 transmise à l'étape E320 et/ou de la profondeur de l'eau transmise à l'étape E330.

Les moyens de déplacement 112 déplacent alors le dispositif de creusage 110, typiquement le long de la canalisation détectée.

Dans une étape E350, mise en œuvre de manière concomitante à l'étape E340, les moyens d'alimentation 130 alimentent en eau sous pression les moyens de creusage 116 du dispositif de creusage 110. Le sol S est alors creusé par les moyens de creusage 116 en utilisant l'eau sous pression.

Plus précisément, le moteur 143 de la turbine 140 de type hydrojet est mis en marche et entraîne alors en rotation l'hélice 142 via l'arbre de transmission 144. La rotation de l'hélice permet d'aspirer l'eau E via l'entrée d'eau 145 et de la propulser vers la tuyère 146. La configuration de la tuyère 146 (i.e. le diamètre de la sortie d'eau 147 plus petit que le diamètre de la partie de la tuyère 146 reliée à la conduite 141) permet d'accélérer la vitesse de l'eau E circulant dans la tuyère 146 (application du théorème de Bernoulli).

L'eau E sort ensuite par la sortie d'eau 147 et circule dans les premiers moyens de connexion 160 pour arriver à l'entrée d'eau des moyens de creusage 116,les moyens de creusage utilisant cette eau E pour creuser le sol S.

La puissance de la turbine 140 est typiquement de 310 ch (cheval-vapeur) soit environ 228 kW, une puissance de 620 ch (et donc d'environ 456 kW) pouvant être obtenue en cas de couplage de deux turbines 140. La profondeur du creusage est typiquement de deux mètres depuis la surface du sol S.

Le déplacement du dispositif de creusage 110 concomitant au creusage du sol S permet le creusage d'une tranchée, typiquement le long de la canalisation C détectée et en dessous de la canalisation C détectée, le sol S pouvant aussi être creusé autour de la canalisation C de sorte que la canalisation C puisse descendre dans la tranchée sans frottement sur les côtés de la tranchée.

## Revendications

1. Système de creusage (100) d'une tranchée dans un sol (S) immergé dans de l'eau (E), ledit système comprenant un dispositif de creusage (110) comprenant :
- des moyens de déplacement (112) aptes à déplacer ledit dispositif de creusage (110) sur le sol (S) immergé,
- des moyens de creusage (116) aptes à être alimentés en eau sous pression et à creuser le sol (S) immergé en utilisant l'eau sous pression,
ledit système comprenant en outre des moyens de commande (120) configurés pour commander les moyens de déplacement (112) et des moyens d'alimentation (130) configurés pour alimenter en eau sous pression les moyens de creusage (116),
**caractérisé en ce que** les moyens d'alimentation (130) comprennent au moins une turbine (140) de type hydrojet, ladite au moins une turbine (140) de type hydrojet étant positionnée sur des moyens de flottaison (132) adaptés pour positionner une entrée d'eau (145) de ladite au moins une turbine (140) de type hydrojet immergée dans l'eau.

2. Système de creusage selon la revendication 1, comprenant au moins une motomarine (150) comprenant ladite au moins une turbine (140) de type hydrojet et les moyens de flottaison (132).

3. Système de creusage selon l'une quelconque des revendications 1 ou 2, comprenant en outre des moyens de détection (114), aptes à détecter une canalisation (C) positionnée sur le sol (S) immergé, les moyens de commande (120) étant aptes à commander les moyens de déplacement (112) de sorte à creuser le sol (S) immergé en dessous de la canalisation (C).

4. Système de creusage selon l'une quelconque des revendications 1 à 3, comprenant en outre :
- des premiers moyens d'obtention (180) aptes à obtenir la position (PO) du dispositif de creusage (110),
- des deuxièmes moyens d'obtention (190) aptes à obtenir la profondeur (PR) de l'eau (E) à ladite position (PO) du dispositif de creusage (110), par émission et réception d'ondes acoustiques,
les moyens de commande (120) étant aptes à commander les moyens de déplacement (112) en fonction de la position (PO) obtenue et/ou de la profondeur (PR) obtenue.

5. Système de creusage selon la revendication 4, dans lequel :
- les moyens de commande (120) sont positionnés sur un bateau (B),
- les deuxièmes moyens d'obtention (190) sont positionnés au niveau de la surface de l'eau (E) à la position (PO) du dispositif de creusage (110), les deuxièmes moyens d'obtention (190) étant aptes à transmettre la profondeur (PR) obtenue aux moyens de commande (120) via ondes radio.

6. Système de creusage selon l'une quelconque des revendications 1 à 5, dans lequel le dispositif de creusage (110) est un robot trancheur.

7. Système de creusage selon l'une quelconque des revendications 1 à 6, comprenant des premiers moyens de connexion (160) aptes à connecter les moyens de creusage (116) à la turbine (140) de type hydrojet, prenant la forme d'une canalisation dont la longueur est inférieure à trente mètres.

8. Procédé de creusage d'une tranchée dans un sol immergé dans de l'eau, comprenant les étapes suivantes :
- commande (E112), par des moyens de commande (120), de moyens de déplacement (112) d'un dispositif de creusage (110), de sorte à déplacer ledit dispositif de creusage (110) sur le sol (S) immergé,
- alimentation (E350) en eau sous pression, par des moyens d'alimentation (130), de moyens de creusage (116) dudit dispositif de creusage (110), le sol (S) immergé étant creusé par les moyens de creusage (116) en utilisant l'eau sous pression, les moyens d'alimentation (130) comprenant au moins une turbine (140) de type hydrojet, ladite au moins une turbine (140) de type hydrojet étant positionnée sur des moyens de flottaison (132) adaptés pour positionner une entrée d'eau (145) de ladite au moins une turbine (140) de type hydrojet immergée dans l'eau.

9. Procédé de creusage selon la revendication 8, comprenant en outre l'étape suivante :
- détection (E310) d'une canalisation (C) positionnée sur le sol (S) immergé,
les moyens de déplacement (112) étant commandés de sorte que les moyens de creusage (116) creusent le sol (S) immergé en dessous de la canalisation (C).

10. Procédé de creusage selon la revendication 8 ou 9, comprenant en outre les étapes suivantes :
- obtention (E320) de la position (PO) du dispositif de creusage (110),
- obtention (E330) de la profondeur (PR) de l'eau (E) à ladite position (PO) du dispositif de creusage (110), par émission et réception d'ondes acoustiques,
la commande (E340) des moyens de déplacement (112) étant réalisée en fonction de la position (PO) obtenue et/ou de la profondeur (PR) obtenue.

11. Procédé de creusage selon l'une quelconque des revendications 8 à 10, dans lequel :
- les moyens de commande (120) sont positionnés sur un bateau (B),
- l'obtention (E330) de la profondeur (PR) est mise en œuvre par des moyens de d'obtention (190) dits deuxièmes moyens d'obtention (190), positionnés au niveau de la surface de l'eau (E) à la position (PO) du dispositif de creusage (110),
le procédé comprenant en outre une transmission de la profondeur mesurée par les deuxièmes moyens d'obtention (190) aux moyens de commande (120) via ondes radio.

## Patentansprüche

1. System zum Ausheben (100) eines Grabens in einem Gewässerboden (S) unter Wasser (E), wobei das System eine Aushebevorrichtung (110) umfasst, die Folgendes umfasst:
- Verlagerungsmittel (112), die dazu geeignet sind, die Aushebevorrichtung (110) auf dem Gewässerboden (S) zu verlagern,
- Aushebemittel (116), die dazu geeignet sind, mit Druckwasser versorgt zu werden, und den Gewässerboden (S) unter Verwendung des Druckwassers auszuheben, wobei das System ferner Steuerungsmittel (120) umfasst, die dazu ausgelegt sind, die Verlagerungsmittel (112) zu steuern, und Versorgungsmittel (130), die dazu ausgelegt sind, die Aushebemittel (116) mit Druckwasser zu versorgen, **dadurch gekennzeichnet, dass** die Versorgungsmittel (130) mindestens eine Turbine (140) vom Wasserstrahltyp umfassen, wobei die mindestens eine Turbine (140) vom Wasserstrahltyp auf Schwimmmitteln (132) positioniert ist, die dazu angepasst sind, einen Wassereinlass (145) der mindestens einen in dem Wasser untergetauchten Turbine (140) vom Wasserstrahltyp zu positionieren.

2. System zum Ausheben nach Anspruch 1, umfassend mindestens ein motorisiertes Wasserfahrzeug (150), das die mindestens eine Turbine (140) vom Wasserstrahltyp und die Schwimmmittel (132) umfasst.

3. System zum Ausheben nach einem der Ansprüche 1 oder 2, umfassend ferner Detektionsmittel (114), die dazu geeignet ist, eine auf dem Gewässerboden (S) positionierte Leitung (C) zu detektieren, wobei die Steuerungsmittel (120) dazu geeignet sind, die Verlagerungsmittel (112) so steuern, dass der Gewässerboden (S) unter der Leitung (C) ausgehoben wird.

4. System zum Ausheben nach einem der Ansprüche 1 bis 3, umfassend ferner:
- erste Erhaltungsmittel (180), die dazu geeignet sind, die Position (PO) der Aushebevorrichtung (110) zu erhalten,
- zweite Erhaltungsmittel (190), die dazu geeignet sind, die Tiefe (PR) des Wassers (E) an der Position (PO) der Aushebevorrichtung (110) durch Senden und Empfangen von Schallwellen zu erhalten,
wobei die Steuerungsmittel (120) dazu geeignet sind, die Verlagerungsmittel (112) in Abhängigkeit von der erhaltenen Position (PO) und/oder von der erhaltenen Tiefe (PR) zu steuern.

5. System zum Ausheben nach Anspruch 4, wobei:
- die Steuerungsmittel (120) auf einem Schiff (B) positioniert sind,
- die zweiten Erhaltungsmittel (190) an der Oberfläche des Wassers (E) an der Position (PO) der Aushebevorrichtung (110) positioniert sind, wobei die zweiten Erhaltungsmittel (190) dazu geeignet sind, die erhaltene Tiefe (PR) über Funkwellen an die Steuerungsmittel (120) zu übertragen.

6. System zum Ausheben nach einem der Ansprüche 1 bis 5, wobei die Aushebevorrichtung (110) ein Grabenfräsroboter ist.

7. System zum Ausheben nach einem der Ansprüche 1 bis 6, umfassend erste Verbindungsmittel (160), die dazu geeignet sind, die Aushebemittel (116) mit der Turbine (140) vom Wasserstrahltyp zu verbinden, wobei sie die Form einer Leitung annehmen, deren Länge weniger als dreißig Meter beträgt.

8. Verfahren zum Ausheben eines Grabens in einem Gewässerboden unter Wasser, umfassend die folgenden Schritte:
- Steuern (E112), durch Steuerungsmittel (120), von Verlagerungsmitteln (112) zum Verlagern einer Aushebevorrichtung (110), so dass die Aushebevorrichtung (110) auf dem Gewässerboden (S) verlagert wird,
- Versorgen (E350) von Aushebemitteln (116) der Aushebevorrichtung (110) durch Versorgungsmittel (130) mit Druckwasser, wobei der Gewässerboden (S) von den Aushebemitteln (116) unter Verwendung des Druckwassers ausgehoben wird, wobei die Versorgungsmittel (130) mindestens eine Turbine (140) vom Wasserstrahltyp umfassen, wobei die mindestens eine Turbine (140) vom Wasserstrahltyp auf Schwimmmitteln (132) positioniert ist, die dazu angepasst sind, einen Wassereinlass (145) der mindestens einen in dem Wasser untergetauchten Turbine (140) vom Wasserstrahltyp zu positionieren.

9. Verfahren zum Ausheben nach Anspruch 8, umfassend ferner den folgenden Schritt:
- Detektieren (E310) einer Leitung (C), die auf dem Gewässerboden (S) positioniert ist,
wobei die Verlagerungsmittel (112) so gesteuert werden, dass die Aushebemittel (116) den Gewässerboden (S) unter der Leitung (C) ausheben.

10. Verfahren zum Ausheben nach Anspruch 8 oder 9, umfassend ferner die folgenden Schritte:
- Erhalten (E320) der Position (PO) der Aushebevorrichtung (110),
- Erhalten (E330) der Tiefe (PR) des Wassers (E) an der Position (PO) der Aushebevorrichtung (110) durch Senden und Empfangen von Schallwellen;
wobei das Steuern (E340) der Verlagerungsmittel (112) in Abhängigkeit von der erhaltenen Position (PO) und/oder von der erhaltenen Tiefe (PR) ausgeführt wird.

11. Verfahren zum Ausheben nach einem der Ansprüche 8 bis 10, wobei:
- die Steuerungsmittel (120) auf einem Schiff (B) positioniert sind,
- das Erhalten (E330) der Tiefe (PR) von Erhaltungsmitteln (190), zweite Erhaltungsmittel (190) genannt, durchgeführt wird, die an der Oberfläche des Wassers (E) an der Position (PO) der Aushebevorrichtung (110) positioniert sind,
wobei das Verfahren ferner ein Übertragen der von den zweiten Erhaltungsmitteln (190) gemessenen Tiefe über Funkwellen an die Steuerungsmittel (120) umfasst.

## Claims

1. Excavation system (100) for excavating a trench in ground (S) submerged in water (E), said system comprising an excavation device (110) comprising:
- movement means (112) able to move said excavation device (110) over the submerged ground (S),
- excavation means (116) able to be supplied with pressurized water and to excavate the submerged ground (S) using the pressurized water, said system further comprising control means (120) configured to control the movement means (112) and supply means (130) configured to supply pressurized water to the excavation means (116),
**characterized in that** the supply means (130) comprise at least one hydrojet-type turbine (140), said at least one hydrojet-type turbine (140) being positioned on flotation means (132) suitable for positioning a water inlet (145) of said at least one hydrojet-type turbine (140) so that it is submerged in the water.

2. Excavation system according to Claim 1, comprising at least one watercraft (150) comprising said at least one hydrojet-type turbine (140) and the flotation means (132).

3. Excavation system according to either one of Claims 1 or 2, further comprising detection means (114) able to detect a pipeline (C) positioned on the submerged ground (S), the control means (120) being able to control the movement means (112) so as to excavate the submerged ground (S) underneath the pipeline (C).

4. Excavation system according to any one of Claims 1 to 3, further comprising:
- first obtaining means (180) able to obtain the position (PO) of the excavation device (110),
- second obtaining means (190) able to obtain the depth (PR) of the water (E) at said position (PO) of the excavation device (110) by emitting and receiving acoustic waves,
the control means (120) being able to control the movement means (112) as a function of the obtained position (PO) and/or of the obtained depth (PR).

5. Excavation system according to Claim 4, wherein:
- the control means (120) are positioned on a boat (B),
- the second obtaining means (190) are positioned at the surface of the water (E) at the position (PO) of the excavation device (110), the second obtaining means (190) being able to transmit the obtained depth (PR) to the control means (120) via radio waves.

6. Excavation system according to any one of Claims 1 to 5, wherein the excavation device (110) is a trencher.

7. Excavation system according to any one of Claims 1 to 6, comprising first connection means (160) able to connect the excavation means (116) to the hydrojet-type turbine (140), these means assuming the form of a pipeline of a length of less than thirty metres.

8. Excavation method for excavating a trench in ground submerged in water, comprising the following steps:
- controlling (E112), through use of the control means (120), movement means (112) of an excavation device (110) in such a way as to move said excavation device (110) over the submerged ground (S),
- supplying (E350), through use of supply means (130), pressurized water to excavation means (116) of said excavation device (110), the submerged ground (S) being excavated by the excavation means (116) using the pressurized water, the supply means (130) comprising at least one hydrojet-type turbine (140), said at least one hydrojet-type turbine (140) being positioned on flotation means (132) suitable for positioning a water inlet (145) of said at least one hydrojet-type turbine (140) so that it is submerged in the water.

9. Excavation method according to Claim 8, further comprising the following step:
- detecting (E310) a pipeline (C) positioned on the submerged ground (S),
the movement means (112) being controlled in such a way that the excavation means (116) excavate the submerged ground (S) underneath the pipeline (C).

10. Excavation method according to Claim 8 or 9, further comprising the following steps:
- obtaining (E320) the position (PO) of the excavation device (110),
- obtaining (E330) the depth (PR) of the water (E) at said position (PO) of the excavation device (110) by emitting and receiving acoustic waves,
the controlling (E340) of the movement means (112) being performed as a function of the obtained position (PO) and/or of the obtained depth (PR).

11. Excavation method according to any one of Claims 8 to 10, wherein:
- the control means (120) are positioned on a boat (B),
- the obtaining (E330) of the depth (PR) is performed by obtaining means (190) referred to as second obtaining means (190), positioned at the surface of the water (E) at the position (PO) of the excavation device (110), the method further comprising transmitting the depth measured by the second obtaining means (190) to the control means (120) via radio waves.
